# EUROPÄISCHE PATENTSCHRIFT

(11) **EP 2 119 903 B1**
(45) Veröffentlichungstag und Bekanntmachung des Hinweises auf die Patenterteilung: **31.05.2017**
(21) Anmeldenummer: 09100190.9
(22) Anmeldetag: 17.03.2009
(51) Int. Cl.: F02M 53/04, F02M 47/02, F02M 63/00

(54) **Kraftstoff-Injektor sowie Brennkraftmaschine**
Fuel injector and combustion engine
Injecteur de carburant et moteur à combustion interne

(30) Priorität: 14.05.2008 DE 102008001735
(43) Veröffentlichungstag der Anmeldung: 18.11.2009
(73) Patentinhaber: ROBERT BOSCH GMBH, 70442 Stuttgart (DE)
(72) Erfinder: Magel, Hans-Christoph, 72764, Reutlingen (DE)

(56) Entgegenhaltungen:
- DE-A1- 19 619 523
- DE-B- 1 046 949
- GB-A- 2 093 116
- JP-A- 60 240 865
- US-A- 5 740 782
- US-A1- 2004 211 846

## Beschreibung

### Stand der Technik

Die Erfindung betrifft einen Kraftstoff-Injektor, insbesondere einen Common-Rail-Injektor, zum Einspritzen von Kraftstoff in einen Brennraum einer Brennkraftmaschine gemäß dem Oberbegriff des Anspruchs 1 sowie eine Brennkraftmaschine gemäß Anspruch 11.

Bekannt sind hubgesteuerte Common-Rail-Injektoren, deren Einspritzventilelement servo-betrieben ist. Als Drucksteller sind Piezo- und Magnetventile im Einsatz, mit denen der Servo-Kreislauf (Steuerkreislauf) gesteuert wird. Die Kraftstoff-Steuermenge des Servo-Kreislaufes und evtl. Leckagen an Führungen führen dabei zu hohen Temperaturen, da diese Kraftstoffmengen vom hohen Systemdruck auf Niederdruck entspannt werden. Die hieraus resultierenden Temperaturerhöhungen im Kraftstoff-Injektor führen zu Materialproblemen. Kritisch ist dabei insbesondere der Aktuator, sowohl bei Magnetventilen als auch bei Piezoventilen. Bei Magnetventilen sind die verwendeten Kunststoffe für Spulenträger und Umspritzungen nicht für extrem hohe Temperaturen geeignet, und der Spulenwiderstand nimmt mit der Temperatur zu, so dass sich die Spulenauslegung ändert.

Besonders bei Top-Head-Injektor-Bauformen, bei denen das Steuerventil (Servo-Ventil) und der Aktuator im Injektorkopf angeordnet sind, wird der zulässige Temperaturbereich der Aktuatoren häufig überschritten, insbesondere deshalb, weil die Wärmeabgabe im Kopfbereich über das Injektorgehäuse gering ist. Hierdurch wird die Lebensdauer der Aktuatoren, insbesondere von Magnetaktuatoren oder Piezoaktuatoren, deutlich reduziert. DE 41 22 384 A1 zeigt einen Kraftstoff-Injektor gemäss dem Oberbegriff des Anspruchs 1, bei dem zu Kühlzwecken in den Niederdruckbereich Kraftstoff von außen zugeführt wird. Der zugeführte Kraftstoff mischt sich mit der Kraftstoff-Steuermenge des Servo-Kreislaufes und führt zu einer Herabsetzung der Aktuatortemperatur. Nachteilig bei dem bekannten Kraftstoff-Injektor ist die Notwendigkeit, einen zusätzlichen Anschluss für die Zuführung von Kühl-Kraftstoff sowie ein entsprechendes Kühlleitungssystem realisieren zu müssen.

Aus der JP 2004-150276 A ist ein Kraftstoff-Injektor bekannt, der mit einem separaten Kühlkörper versehen ist. Der Kühlkörper liegt außen an einem Injektorkörper an und wird von außen mit Kühlflüssigkeit versorgt. Nachteilig bei dem bekannten Injektor ist der komplexe Aufbau der Kühlvorrichtung und eines Kühlleitungsnetzes sowie die daraus resultierende erhöhte Injektorbreite.

### Offenbarung der Erfindung

### Technische Aufgabe

Der Erfindung liegt die Aufgabe zugrunde, einen einfach aufgebauten Kraftstoff-Injektor vorzuschlagen, bei dem zu hohe Temperaturen im temperaturkritischen Bereich, vermieden werden. Ferner besteht die Aufgabe darin, eine Brennkraftmaschine mit mindestens einem Kraftstoff-Injektor vorzuschlagen, bei dem zu hohe Temperaturen im temperaturkritischen Bereich vermieden werden.

### Technische Lösung

Diese Aufgabe wird hinsichtlich des Kraftstoff-Injektors mit den Merkmalen des Anspruchs 1 und hinsichtlich der Brennkraftmaschine mit den Merkmalen des Anspruchs 11 gelöst. Vorteilhafte Weiterbildungen der Erfindung sind in den Unteransprüchen angegeben. In den Rahmen der Erfindung fallen sämtliche Kombinationen aus zumindest zwei von in der Beschreibung, den Ansprüchen und/oder den Figuren offenbarten Merkmalen.

Der Erfindung liegt der Gedanke zugrunde, den Steuerkreislauf mit Hilfe der Kraftstoff-Steuermenge zu kühlen, bevorzugt, ohne auf separate Kühlflüssigkeiten, wie separat zugeführten Kraftstoff, angewiesen zu sein. Um dies zu ermöglichen, schlägt die Erfindung vor, zumindest einen Teilvolumenstrom, der aus dem Steuerventil in den Niederdruckbereich des Kraftstoff-Injektors austretenden Kraftstoffmenge, durch mindestens eine Kühlbohrung zu führen, die unmittelbar in ein Gehäuseteil des Kraftstoff-Injektors eingebracht ist. Beim Durchströmen der Kühlbohrung kann die Kraftstoffmenge Wärmeenergie an das Gehäuseteil abgeben, wodurch die Temperatur der durch die Kühlbohrung strömenden Kraftstoffmenge reduziert wird. Die gekühlte Kraftstoffmenge kann, insbesondere nach vollständigem Durchströmen der Kühlbohrung, gezielt dazu genutzt werden, mindestens einen bestimmten Bereich, vorzugsweise den Aktuator, des Kraftstoff-Injektors zu kühlen, bevor die Kraftstoffmenge über den Injektorrücklaufanschluss wieder abgeführt wird. Bei Bedarf kann sich die Kühlbohrung durch mehrere, vorzugsweise in axialer Richtung benachbart zueinander angeordnete, Gehäuseteile erstrecken. Bei der durch die Kühlbohrung geführten Kraftstoffmenge handelt es sich bevorzugt in erster Linie um eine Kraftstoff-Steuermenge, die bei geöffnetem Steuerventil (Servo-Ventil) aus einer Steuerkammer in den Niederdruckbereich des Kraftstoff-Injektors strömt und dabei auf Niederdruck entspannt wird. Je nach Ausbildung des Kraftstoff-Injektors kann die durch die Kühlbohrung geführte Kraftstoffmenge zusätzlich Kraftstoff-Leckagemengen aus Führungsspalten umfassen. Insbesondere dann, wenn es sich bei der beschriebenen Kühlung um die einzige Flüssigkeitskühlung des Kraftstoff-Injektors handelt, kann auf einen separaten Kühlkraftstoff-Zulaufanschluss verzichtet werden. Zwar kann es, um die notwendige Stabilität des mit der mindestens einen Kühlbohrung versehenen Gehäuseteils zu gewährleisten, notwendig sein, dessen Materialstärke zu erhöhen. Selbst in diesem Fall wird jedoch eine erhebliche Durchmesservergrößerung des Kraftstoff-Injektors, wie diese aus dem Lösungsvorschlag der JP 2004-150276 A resultiert, vermieden. Durch die Reduzierung der Kraftstoff-Temperatur im Servo-Kreislauf werden Materialprobleme vermieden, wodurch die Lebensdauer des Kraftstoff-Injektors erhöht wird. Die zuvor beschriebene Erfindung kann besonders bevorzugt bei sogenannten Top-Head-Kraftstoff-Injektoren realisiert werden, bei denen der Aktuator im Injektorkopf angeordnet ist. Bevorzugt weist ein derartiger Kraftstoff-Injektor einen oben liegenden, vorzugsweise zentrisch angeordneten, Injektorrücklaufanschluss auf. Die Erfindung ist jedoch nicht auf Top-Head-Kraftstoff-Injektoren beschränkt.

In Weiterbildung der Erfindung ist mit Vorteil vorgesehen, dass nicht nur ein Teilvolumenstrom der aus dem Steuerventil ausströmenden Kraftstoffmenge, sondern die gesamte aus dem Steuerventil ausströmende Kraftstoffmenge durch die mindestens eine Kühlbohrung strömen kann. Hierunter wird auch eine Ausführungsform verstanden, bei der die gesamte Kraftstoffmenge auf mehrere Kühlbohrungen verteilt wird.

Von besonderem Vorteil ist eine Ausführungsform, bei der das mit der mindestens einen Kühlbohrung versehene Gehäuseteil ein Gehäuseteil ist, das bei in einem Motorblock montierten Kraftstoff-Injektor thermisch mit dem Motorblock gekoppelt ist. Vorzugsweise liegt das Gehäuseteil mit seinem Außenumfang am Innenumfang einer den Kraftstoff-Injektor, zumindest teilweise, aufnehmenden Bohrung im Motorblock an. Alternativ ist es denkbar, radial zwischen dem Gehäuseteil und dem Motorblock ein Wärmeübergangselement anzuordnen. Durch die thermische Kopplung zwischen dem Gehäuseteil und dem Motorblock kann die von der durch die Kühlbohrung strömenden Kraftstoffmenge an das Gehäuseteil abgegebene Wärmemenge an den kühleren Motorblock abgegeben werden.

Besonders bevorzugt handelt es sich bei dem mindestens einen mit einer Kühlbohrung versehenen Gehäuseteil um einen Injektorkörper, der radial außen das Einspritzventilelement unmittelbar umschließt.

Um eine gezielte Kühlung des, vorzugsweise elektromagnetischen oder piezoelektrischen, Aktuators des Steuerventils zu realisieren, ist eine Ausführungsform des Kraftstoff-Injektors bevorzugt, bei der zumindest ein Teilvolumenstrom der aus der Kühlbohrung austretenden, wärmereduzierten Kraftstoffmenge, vorzugsweise die gesamte aus der mindestens einen Kühlbohrung austretende, wärmereduzierte Kraftstoffmenge zum Aktuator geführt ist. Im Falle des Vorsehens eines elektromagnetischen Aktuators ist eine Ausführungsform bevorzugt, bei der die gekühlte Kraftstoffmenge möglichst nahe an dem mindestens einen Elektromagneten (Spule) vorbeiströmt. Bevorzugt strömt die gekühlte Kraftstoffmenge hierzu an den einer Ankerplatte zugewandten Polflächen des Elektromagneten vorbei und strömt dann, vorzugsweise zentrisch, durch die Elektromagnetanordnung hindurch zum Injektorrücklaufanschluss. Im Falle des Vorsehens eines piezoelektrischen Aktuators ist eine Ausführungsform bevorzugt, bei der der gekühlte Kraftstoff seitlich an dem Piezo-Stack vorbei geführt wird, bevor die gekühlte Kraftstoffmenge den Injektorrücklaufanschluss erreicht.

Um eine möglichst lange Kühlstrecke für die aus dem Steuerventil ausströmende Kraftstoffmenge zu erhalten, ist eine Ausführungsform bevorzugt, bei der mindestens zwei Kühlbohrungen vorgesehen sind, die in Umfangsrichtung des Gehäuseteils und/oder in radialer Richtung zueinander versetzt angeordnet sind. Dabei ist es wichtig, die Kühlbohrungen hydraulisch miteinander zu verbinden, so dass eine Kühlbohrung in das Gehäuseteil hinein und die andere Kühlbohrung aus dem Gehäuseteil heraus, vorzugsweise in Richtung des Aktuators, führt.

Fertigungstechnisch ist eine Ausführungsform bevorzugt, bei der die mindestens zwei Kühlbohrungen axial und vorzugsweise parallel zueinander verlaufen. Bevorzugt erstrecken sich die Kühlbohrungen in axialer Richtung zumindest über einen Großteil der Längserstreckung des Gehäuseteils.

Eine besonders elegante Art zur hydraulischen Verbindung der mindestens zwei Kühlbohrungen besteht darin, die Kühlbohrungen über eine Tasche hydraulisch miteinander zu verbinden, die endseitig des Gehäuseteils, also zwischen dem die mindestens eine Kühlbohrung aufweisenden Gehäuseteil und einem axial benachbarten Gehäuseteil, vorgesehen ist. Die Tasche kann beispielsweise durch Einfräsen in das Gehäuseteil und/oder das benachbarte Gehäuseteil realisiert werden. Aufgrund einer derartigen Anordnung der mindestens zwei Kühlbohrungen strömt die aus dem Steuerventil austretende Kraftstoffmenge bevorzugt zunächst in axialer Richtung nach unten in Richtung einer Düsenlochanordnung und wird dann in der Tasche umgelenkt und strömt durch die benachbarte Kühlbohrung wieder nach oben in Richtung des Injektorkopfes.

Um eine optimierte Kühlung eines elektromagnetischen Aktuators zu realisieren, ist eine Ausführungsform bevorzugt, bei der eine Ankerplatte des elektromagnetischen Aktuators in einem eigenen Ankerplattenraum angeordnet ist, der vorzugsweise nicht unmittelbar (axial) hydraulisch mit einem dem Steuerventil unmittelbar nachgeordneten Ventilraum verbunden ist. Bevorzugt muss der aus dem Steuerventil ausströmende Kraftstoff, um in den Ankerplattenraum zu gelangen, zunächst die mindestens eine Kühlbohrung in dem Gehäuseteil durchströmen. Bevorzugt ist eine Ausführungsform, bei der der in den Ankerplattenraum gelangende Kraftstoff zentrisch durch die Elektromagnetanordnung hindurch zum Injektorrücklaufanschluss geführt ist.

Im Falle des Vorsehens eines piezoelektrischen Aktuators ist eine Ausführungsform bevorzugt, bei der ein den piezoelektrischen Aktuator aufnehmender Aktuatorraum nicht unmittelbar hydraulisch mit einem dem Steuerventil unmittelbar nachgeordneten Ventilraum verbunden ist und der aus dem Steuerventil austretende Kraftstoff, um in den Aktuatorraum zu gelangen, zunächst die mindestens eine Kühlbohrung durchströmen muss. Innerhalb des Aktuatorraums strömt der gekühlte Kraftstoff bevorzugt unmittelbar an dem piezoelektrischen Aktuator vorbei, wobei der piezoelektrische Aktuator bevorzugt, beispielsweise durch eine geeignete Beschichtung oder eine Schutzhülle, vor einer unmittelbaren Kraftstoff-Einwirkung geschützt ist.

Die Erfindung führt auch auf eine Brennkraftmaschine mit einem an einem Motorblock festgelegten Kraftstoff-Injektor, wobei der Kraftstoff-Injektor wie zuvor beschrieben ausgeführt ist. Besonders ist eine Ausführungsform der Brennkraftmaschine, bei der das mindestens eine, mit mindestens einer Kühlbohrung versehene Gehäuseteil thermisch mit dem Motorblock gekoppelt ist, vorzugsweise durch unmittelbares Anliegen an dem Motorblock oder an einem an dem Motorblock anliegenden Wärmeübertragungselement, in einem Bereich radial außerhalb der mindestens einen Kühlbohrung. Auf diese Weise wird ein besonders guter Wärmeübergang zwischen dem Gehäuseteil und dem kühleren Motorblock ggf. über ein Wärmeübertragungselement realisiert, wodurch die von der Kraftstoffmenge an das Gehäuseteil abgeführte Wärmeenergie schnell an den Motorblock abgegeben werden kann. Besonders bevorzugt ist eine Ausführungsform, bei der das die Kühlbohrung aufweisende Gehäuseteil zumindest über einen Großteil (mehr als 50%) der Längserstreckung der Kühlbohrung thermisch mit dem Motorblock, vorzugsweise durch Anliegen, gekoppelt ist.

### Kurze Beschreibung der Zeichnung

Weitere Vorteile, Merkmale und Einzelheiten der Erfindung ergeben sich aus der nachfolgenden Beschreibung eines bevorzugten Ausführungsbeispiels sowie anhand der Zeichnung. Diese zeigt in der einzigen
- Fig. 1:: eine schematische Darstellung eines Kraftstoff-Injektors mit in einem Injektorkörper (Gehäuseteil) eingebrachten Kühlbohrungen, durch die eine aus einem Steuerventil austretende Kraftstoffmenge geleitet wird, bevor diese den Injektorrücklauf erreicht.

### Ausführungsform der Erfindung

In Fig. 1 ist ein als Common-Rail-Injektor ausgebildeter Kraftstoff-Injektor 1 (Top-Head-Injektor) zum Einspritzen von Kraftstoff in einem Brennraum einer nicht gezeigten Brennkraftmaschine eines Kraftfahrzeuges dargestellt. Eine Hochdruckpumpe 2 fördert Kraftstoff aus einem Vorratsbehälter 3 in einen Kraftstoff-Hochdruckspeicher 4 (Rail). In diesem ist Kraftstoff, insbesondere Diesel oder Benzin, unter hohem Druck, von in diesem Ausführungsbeispiel etwa 2000 bar, gespeichert. An den Kraftstoff-Hochdruckspeicher 4 ist der Kraftstoff-Injektor 1 neben anderen, nicht gezeigten, Injektoren über eine Versorgungsleitung 5 angeschlossen. Die Versorgungsleitung 5 mündet in einen Druckraum 6 (Hochdruckbereich) des Kraftstoff-Injektors 1 und strömt von dort aus bei einem Einspritzvorgang unmittelbar in den Brennraum einer Brennkraftmaschine. Der Kraftstoff-Injektor 1 ist über einen Injektorrücklaufanschluss 7, der sich zentrisch in einem Deckel 8 eines (oberen) Injektorkörpers 9 befindet, an eine Rücklaufleitung 10 angeschlossen, die zum Vorratsbehälter 3 führt. Über die Rücklaufleitung 10 kann eine später noch zu erläuternde Kraftstoff-Steuermenge von dem Kraftstoff-Injektor 1 zu dem Vorratsbehälter 3 abfließen und von dort aus dem Hochdruckkreislauf wieder zugeführt werden.

Innerhalb des als Injektorkörper 9 ausgebildeten Gehäuseteils 11, welches mit einer Stufenbohrung versehen ist, ist ein in diesem Ausführungsbeispiel einstückiges Einspritzventilelement 12, das bei Bedarf auch mehrteilig ausgeführt sein kann, in axialer Richtung verstellbar angeordnet. Dabei ist das Einspritzventilelement 12 innerhalb eines Düsenkörpers 13 (weiteres Gehäuseteil) an seinem Außenumfang geführt. Der Düsenkörper 13 ist mittels einer nicht dargestellten Überwurfmutter unmittelbar mit dem als Injektorkörper 9 ausgebildeten Gehäuseteil 11 verspannt.

Das keine Niederdruckstufe aufweisende Einspritzventilelement 12 weist an seiner Spitze 14 eine Schließfeder 15 auf, mit welcher das Einspritzventilelement 12 in eine dichte Anlage an einen innerhalb des Düsenkörpers 13 ausgebildeten Einspritzventilelementsitz 16 bringbar ist. Wenn das Einspritzventilelement 12 an seinem Einspritzventilelementsitz 16 anliegt, d. h. sich in einer Schließstellung befindet, ist der Kraftstoffaustritt aus einer Düsenlochanordnung 17 gesperrt. Ist es dagegen von seinem Einspritzventilelementsitz 16 abgehoben, kann Kraftstoff unmittelbar aus dem im Gehäuseteil 11 ausgebildeten Druckraum 6 durch in einem Führungsabschnitt 18 am Außenumfang des Einspritzventilelementes 12 durch Anschliffe gebildete Axialkanäle 19 in einen in der Zeichnungsebene unteren, radial zwischen dem Einspritzventilelement 12 und dem Düsenkörper 13 ausgebildeten, Ringraum 20 an dem Einspritzventilelementsitz 16 vorbei zur Düsenlochanordnung 17 strömen und dort im Wesentlichen unter dem Hochdruck (Raildruck) stehend in den Brennraum der Brennkraftmaschine gespritzt werden.

Von einer oberen Stirnseite 21 des Einspritzventilelementes 12 und einem in der Zeichnungsebene unteren, hülsenförmigen Abschnitt 22 eines Ventilkörpers 23 wird eine Steuerkammer 24 begrenzt, die über eine radial in dem hülsenförmigen Abschnitt 22 des Ventilkörpers 23 verlaufende Zulaufdrossel 25 mit unter Hochdruck stehendem Kraftstoff aus dem Druckraum 6 versorgt wird. Der hülsenförmige Abschnitt 22 mit darin eingeschlossener Steuerkammer 24 ist radial außen von unter Hochdruck stehendem Kraftstoff umschlossen, so dass ein ringförmiger Führungsspalt 26 radial zwischen dem hülsenförmigen Abschnitt 22 und dem Einspritzventilelement 12 vergleichsweise kraftstoffdicht ist.

Die Steuerkammer 24 ist über einen in dem Ventilkörper 23 angeordneten Ablaufkanal 27 mit kavitierender Ablaufdrossel 28 mit einer in dem Ventilkörper 23 stirnseitig ausgebildeten Ventilkammer 29, die in axialer Richtung von einer Ventilkugel 30 eines Steuerventils 31 (Servo-Ventil) begrenzt ist, verbunden. An der Ventilkugel 30 liegt ein axial verstellbarer Ventilkolben 32 an, der endseitig mit einer Ankerplatte 33 wirkverbunden, vorzugsweise einstückig mit dieser ausgebildet, ist. Aus der Ventilkammer 29 kann eine Kraftstoffmenge (hier Steuermenge) bei geöffnetem Steuerventil 31 in den Niederdruckbereich 34, und zwar unmittelbar in einen Ventilraum 35 strömen, der hydraulisch dem Steuerventil 31 unmittelbar nachgeordnet ist. In Fig. 1 ist das Steuerventil 31 in einem geschlossenen Zustand gezeigt, wobei die Ventilkugel 30 an ihrem am Ventilkörper 23 ausgebildeten Steuerventilsitz 36 anliegt. Zum Verstellen des Ventilkolbens 32 und damit der Ventilkugel 30 in der Zeichnungsebene nach oben, also von dem Steuerventilsitz 36 weg, ist ein elektromagnetischer Aktuator 37 mit einem Elektromagnet 38 (Spule) vorgesehen, der mit der Ankerplatte 33, die in einem Ankerplattenraum 39 angeordnet ist, zusammenwirkt. Bei Bestromung des Elektromagneten 38 hebt der mit der Ankerplatte 33 wirkverbundene Ventilkolben 32 bzw. die axial benachbarte Ventilkugel 30 von ihrem am Ventilkörper 23 ausgebildeten Steuerventilsitz 36 ab. Die Durchflussquerschnitte der Zulaufdrossel 25 und der Ablaufdrossel 27 sind dabei derart aufeinander abgestimmt, dass bei geöffnetem Steuerventil 31 ein Nettoabfluss von Kraftstoff (Kraftstoffsteuermenge) aus der Steuerkammer 24 über die Ventilkammer 29 in den Niederdruckbereich 34 des Kraftstoff-Injektors 1 und von dort aus auf einem später noch zu erläuternden Weg zum Injektorrücklaufanschluss 7 und von diesem durch die Rücklaufleitung 8 in den Vorratsbehälter 3 strömt. Hierdurch sinkt der Druck in der Steuerkammer 24 rapide ab, wodurch das Einspritzventilelement 12 von seinem Einspritzventilelementsitz 16 abhebt, so dass Kraftstoff aus dem Druckraum 6 durch die Düsenlochanordnung 17 ausströmen kann.

Die durch die Ablaufdrossel 28 in den Niederdruckbereich 34 abströmende Kraftstoffmenge ist aufgrund der starken Druckentspannung stark erhitzt.

Zum Beenden des Einspritzvorgangs wird die Bestromung des Elektromagneten 38 unterbrochen, wodurch der Ventilkolben 32 und in der Folge die stirnseitig angeordnete Ventilkugel 30 mittels einer Steuerfeder 40, die sich auf der Ankerplatte 33 abstützt, in der Zeichnungsebene nach unten auf den Steuerventilsitz 36 verstellt wird. Der durch die Zulaufdrossel 25 in die Steuerkammer 26 nachströmende Kraftstoff sorgt für eine schnelle Druckerhöhung in der Steuerkammer 24 und damit für eine auf das Einspritzventilelement 12 wirkende Schließkraft. Gegebenenfalls kann die Schließbewegung von einer nicht gezeigten, auf das Einspritzventilelement 12 wirkenden, Schließfeder 15 unterstützt werden.

Um zu verhindern, dass dem Steuerventil 31 eine in den Niederdruckbereich 34 bzw. den Ventilraum 25 ausströmende, durch das Entspannen in der Ablaufdrossel 28 stark erhitzte, Kraftstoffmenge unmittelbar in den Ankerplattenraum 39 und damit zum elektromagnetischen Aktuator 37 strömen kann, ist der Ankerplattenraum 39 hydraulisch von dem Ventilraum 35 über einen Plattenabschnitt 41 getrennt. Der Plattenabschnitt 41 weist eine zentrische Bohrung 42 auf, in der der Ventilkolben 32 axial verschieblich geführt ist. Der Plattenabschnitt 41 ist Bestandteil eines hülsenförmigen, im Querschnitt H-förmigen, Bauteils 43, welches sich axial an der Oberseite des Ventilkörpers 23 abstützt. Das Bauteil 43 trägt wiederum den elektromagnetischen Aktuator 37, welcher mit Hilfe des mit dem Gehäuseteil 11 verschraubten Deckels 8 in axialer Richtung verspannt ist.

Damit die aus dem Steuerventil 31 ausströmende Kraftstoffmenge über den Injektorrücklaufanschluss 7 abströmen kann, wird die Kraftstoffmenge zunächst durch eine Bohrung 44 im Ventilkörper 23 in axialer Richtung nach unten geführt. Die Bohrung 44 fluchtet in axialer Richtung mit einer Kühlbohrung 45 in dem Gehäuseteil 11. Noch genauer ausgedrückt, ist die axial verlaufende Kühlbohrung 45 unmittelbar in die zylindrische Wand 46 des als Injektorkörper 9 ausgebildeten Gehäuseteils 11 eingebracht. Die Kühlbohrung 45 verläuft in axialer Richtung nach unten und trifft dort auf eine Tasche 47, die stirnseitig in die Wand 46 des Gehäuseteils 11 eingebracht ist. Über die Tasche 47 strömt die Kraftstoffmenge in radialer Richtung nach außen zu einer radial zu der Kühlbohrung 45 versetzt angeordneten weiteren Kühlbohrung 48, die parallel zu der Kühlbohrung 45 verläuft und den Kraftstoff wieder in axialer Richtung nach oben führt. Die Tasche 47 wird in axialer Richtung begrenzt von dem Düsenkörper 13, der stirnseitig an dem Gehäuseteil 11 anliegt. Die Wand 46 des Gehäuseteils 11 liegt in einem Bereich unterhalb des radial hervorstehenden Injektorkopfes unmittelbar an einem nicht gezeigten Motorblock einer Brennkraftmaschine an, wodurch die von der durch die Kühlbohrungen 45, 48 strömenden Kraftstoffmenge an das Gehäuseteil 11, genauer die Wand 46, abgegebene Wärme unmittelbar an den Motorblock abgeführt werden kann.

Die radial äußere Kühlbohrung 48 mündet in einen unteren, seitlichen Flächenanschliff 49 des Ventilkörpers 23 und strömt durch diesen in radialer Richtung nach außen in eine zum Niederdruckbereich 34 gehörende Ringkammer 50, die das Bauteil 43 und damit den Ventilraum 35 sowie den Ankerplattenraum 39 radial außen umschließt. Die Ringkammer 50 erstreckt sich in axialer Richtung nach oben bis zum Deckel 8.

Durch eine Radialbohrung 51 im Bauteil 43 kann gekühlter Kraftstoff in radialer Richtung in den Ankerplattenraum 39 einströmen und strömt dort vorbei an dem Elektromagnet 38, wodurch dieser gekühlt wird. Daraufhin strömt die gekühlte Kraftstoffmenge zentrisch durch einen Elektromagnetträger 52 hindurch, an der Steuerfeder 40 vorbei zu dem im Deckel 8 angeordneten Injektorrücklaufanschluss 7. Durch die Kühlwirkung der die Kühlbohrungen 45, 48 durchströmten Kraftstoffmenge wird eine Überhitzung des elektromagnetischen Aktuators 37 verhindert. Anstelle eines elektromagnetischen Aktuators kann auch ein piezoelektrischer Aktuator eingesetzt und mittels der gekühlten Kraftstoffmenge gekühlt werden.

## Patentansprüche

1. Kraftstoff-Injektor, insbesondere Common-Rail-Injektor, zum Einspritzen von Kraftstoff in einen Brennraum einer Brennkraftmaschine, mit mindestens einem Gehäuseteil (11) und mit einem axial verstellbaren Einspritzventilelement (12), welches mittels eines Steuerventils (31) schaltbar ist, welches wiederum mit einem Aktuator (37) betätigbar ist, wobei bei geöffnetem Steuerventil (31) eine Kraftstoffmenge aus einem Hochdruckbereich in einen mit einem Injektorrücklaufanschluss (7) versehenen Niederdruckbereich (34) des Kraftstoff-Injektors (1) strömt,
**dadurch gekennzeichnet,**
**dass** im Gehäuseteil (11) mindestens eine dem Steuerventil (31) hydraulisch nachgeordnete Kühlbohrung (45, 48) vorgesehen ist, die derart angeordnet ist, dass durch diese zumindest ein Teilvolumenstrom der Kraftstoffmenge vor Erreichen des Injektorrücklaufanschlusses (7) strömen und dabei Wärmeenergie an das Gehäuseteil (11) abgeben kann.

2. Kraftstoff-Injektor nach Anspruch 1,
**dadurch gekennzeichnet,**
**dass** die aus dem Steuerventil (31) ausströmende Kraftstoffmenge derart geleitet ist, dass die gesamte Kraftstoffmenge durch die mindestens eine Kühlbohrung (45, 48) strömen kann.

3. Kraftstoff-Injektor nach einem der Ansprüche 1 oder 2,
**dadurch gekennzeichnet,**
**dass** das Gehäuseteil (11) bei in einem Motorblock montierten Kraftstoff-Injektor (1) thermisch mit dem Motorblock gekoppelt ist, vorzugsweise unmittelbar am Motorblock und/oder an einem am Motorblock anliegenden Wärmeübertragungselement anliegt.

4. Kraftstoff-Injektor nach einem der vorhergehenden Ansprüche,
**dadurch gekennzeichnet,**
**dass** das Gehäuseteil (11) ein Injektorkörper (9) ist, radial innerhalb dessen das Einspritzventilelement (12) angeordnet ist.

5. Kraftstoff-Injektor nach einem der vorhergehenden Ansprüche,
**dadurch gekennzeichnet,**
**dass** zumindest ein Teilvolumenstrom der aus der Kühlbohrung (45, 48) austretenden, wärmereduzierten Kraftstoffmenge, vorzugsweise die gesamte aus der Kühlbohrung (45, 48) austretende, wärmereduzierte Kraftstoffmenge, zum Aktuator (37) geführt ist.

6. Kraftstoff-Injektor nach Anspruch 5,
dass die mindestens zwei in Umfangsrichtung des Gehäuseteils (11) und/oder in radialer Richtung versetzt angeordnete hydraulisch miteinander verbundene Kühlbohrungen (45, 48) vorgesehen sind.

7. Kraftstoff-Injektor nach Anspruch 6,
**dadurch gekennzeichnet,**
**dass** sich die Kühlbohrungen (45, 48) in axialer Richtung erstrecken.

8. Kraftstoff-Injektor nach einem der Ansprüche 6 oder 7,
**dadurch gekennzeichnet,**
**dass** die Kühlbohrungen (45, 48) über eine Tasche (47) hydraulisch miteinander verbunden sind, die vorzugsweise zwischen dem Gehäuseteil (11) und einem axial zu diesem Gehäuseteil (11) benachbarten weiteren Gehäuseteil ausgebildet ist.

9. Kraftstoff-Injektor nach einem der vorhergehenden Ansprüche,
**dadurch gekennzeichnet,**
**dass** der Aktuator (37) ein elektromagnetischer Aktuator ist, dessen mit einem Steuerventilelement wirkverbundene Ankerplatte (33) in einem Ankerplattenraum (39) angeordnet ist, der hydraulisch mit einem dem Steuerventil (31) unmittelbar nachgeordneten Ventilraum (35), vorzugsweise abgesehen von etwaigen Führungsspalten ausschließlich, über die mindestens eine Kühlbohrung (45, 48) verbunden ist.

10. Kraftstoff-Injektor nach einem der Ansprüche 1 bis 8,
**dadurch gekennzeichnet,**
**dass** der Aktuator (37) ein piezoelektrischer Aktuator ist, der in einem Aktuatorraum angeordnet ist, der hydraulisch mit einem dem Steuerventil (31) unmittelbar nachgeordneten Ventilraum (35), vorzugsweise abgesehen von etwaigen Führungsspalten ausschließlich, über die mindestens eine Kühlbohrung (45, 48) verbunden ist.

11. Brennkraftmaschine mit einem an einem Motorblock festgelegtem Kraftstoff-Injektor (1) nach einem der vorhergehenden Ansprüche.

12. Brennkraftmaschine nach Anspruch 11
**dadurch gekennzeichnet,**
**dass** das Gehäuseteil (11) thermisch mit dem Motorblock gekoppelt ist, vorzugsweise durch unmittelbares Anliegen an dem Motorblock und/oder an einem am Motorblock anliegenden Wärmeübertragungselement in einem Bereich radial außerhalb der mindestens einen Kühlbohrung (45, 48) .

## Claims

1. Fuel injector, in particular common-rail injector, for injecting fuel into a combustion chamber of an internal combustion engine, having at least one housing part (11) and having an axially adjustable injection valve element (12) which is switchable by means of a control valve (31), which in turn is actuable by means of an actuator (37), wherein, when the control valve (31) is open, a fuel quantity flows from a high-pressure region into a low-pressure region (34), which is equipped with an injector return port (7), of the fuel injector (1),
**characterized**
**in that**, in the housing part (11), there is provided at least one cooling bore (45, 48) which is connected hydraulically downstream of the control valve (31) and which is arranged such that at least a partial volume flow of the fuel quantity can flow through said cooling bore before arriving at the injector return port (7) and, in so doing, can release heat to the housing part (11).

2. Fuel injector according to Claim 1,
**characterized**
**in that** the fuel quantity flowing out of the control valve (31) is conducted such that the entire fuel quantity can flow through the at least one cooling bore (45, 48).

3. Fuel injector according to either of Claims 1 and 2,
**characterized**
**in that**, in the case of the fuel injector (1) installed in an engine block, the housing part (11) is thermally coupled to the engine block, preferably bears directly against the engine block and/or against a heat transfer element which bears against the engine block.

4. Fuel injector according to one of the preceding claims,
**characterized**
**in that** the housing part (11) is an injector body (9), radially within which the injection valve element (12) is arranged.

5. Fuel injector according to one of the preceding claims,
**characterized**
**in that** at least a partial volume flow of the heat-depleted fuel quantity emerging from the cooling bore (45, 48), preferably the entire heat-depleted fuel quantity emerging from the cooling bore (45, 48), is conducted to the actuator (37).

6. Fuel injector according to Claim 5,
in that the at least two cooling bores (45, 48) which are offset in a circumferential direction of the housing part (11) and/or in a radial direction and which are hydraulically connected to one another are provided.

7. Fuel injector according to Claim 6,
**characterized**
**in that** the cooling bores (45, 48) extend in an axial direction.

8. Fuel injector according to either of Claims 6 and 7,
**characterized**
**in that** the cooling bores (45, 48) are hydraulically connected to one another via a pocket (47) which is preferably formed between the housing part (11) and a further housing part which is axially adjacent to said housing part (11).

9. Fuel injector according to one of the preceding claims,
**characterized**
**in that** the actuator (37) is an electromagnetic actuator, whose armature plate (33), which is operatively connected to a control valve element, is arranged in an armature plate chamber (39), which armature plate chamber is hydraulically connected, preferably exclusively, with the exception of any guide gaps, via the at least one cooling bore (45, 48), to a valve chamber (35) connected directly downstream of the control valve (31) .

10. Fuel injector according to one of Claims 1 to 8,
**characterized**
**in that** the actuator (37) is a piezoelectric actuator which is arranged in an actuator chamber, which actuator chamber is hydraulically connected, preferably exclusively, with the exception of any guide gaps, via the at least one cooling bore (45, 48), to a valve chamber (35) connected directly downstream of the control valve (31).

11. Internal combustion engine having a fuel injector (1) according to one of the preceding claims fixed to an engine block.

12. Internal combustion engine according to Claim 11,
**characterized**
**in that** the housing part (11) is thermally coupled to the engine block, preferably by bearing directly against the engine block and/or against a heat transfer element which bears against the engine block, in a region radially outside the at least one cooling bore (45, 48).

## Revendications

1. Injecteur de carburant, en particulier injecteur à rampe commune, pour l'injection de carburant dans une chambre de combustion d'un moteur à combustion interne, comprenant au moins une partie de boîtier (11) et un élément de soupape d'injection (12) réglable axialement, qui peut être commuté au moyen d'une soupape de commande (31) qui peut à son tour être actionnée par un actionneur (37), une quantité de carburant s'écoulant depuis une région haute pression dans une région basse pression (34) de l'injecteur de carburant (1) pourvue d'un raccord de retour d'injecteur (7) lorsque la soupape de commande (31) est ouverte,
**caractérisé en ce**
**qu'**au moins un alésage de refroidissement (45, 48) monté hydrauliquement en aval de la soupape de commande (31) est prévu dans la partie de boîtier (11), lequel est disposé de telle sorte qu'au moins un débit volumique partiel de la quantité de carburant puisse s'écouler à travers celui-ci avant d'atteindre le raccord de retour d'injecteur (7) et puisse ainsi fournir de l'énergie thermique à la partie de boîtier (11).

2. Injecteur de carburant selon la revendication 1,
**caractérisé en ce que**
la quantité de carburant s'écoulant hors de la soupape de commande (31) est guidée de telle sorte que la totalité de la quantité de carburant puisse s'écouler à travers l'au moins un alésage de refroidissement (45, 48).

3. Injecteur de carburant selon l'une quelconque des revendications 1 ou 2,
**caractérisé en ce que**
la partie de boîtier (11), lorsque l'injecteur de carburant (1) est monté dans un bloc-moteur, est accouplée thermiquement au bloc-moteur, de préférence directement au bloc-moteur et/ou s'applique contre un élément de transfert thermique s'appliquant contre le bloc-moteur.

4. Injecteur de carburant selon l'une quelconque des revendications précédentes,
**caractérisé en ce que**
la partie de boîtier (11) est un corps d'injecteur (9), l'élément de soupape d'injection (12) étant disposé radialement à l'intérieur de celui-ci.

5. Injecteur de carburant selon l'une quelconque des revendications précédentes,
**caractérisé en ce**
**qu'**au moins un débit volumique partiel de la quantité de carburant à chaleur réduite sortant de l'alésage de refroidissement (45, 48), de préférence la totalité de la quantité de carburant à chaleur réduite sortant de l'alésage de refroidissement (45, 48), est guidée vers l'actionneur (37).

6. Injecteur de carburant selon la revendication 5, en ce que les au moins deux alésages de refroidissement (45, 48) connectés hydrauliquement l'un à l'autre, disposés de manière décalée dans la direction périphérique de la partie de boîtier (11) et/ou dans la direction radiale, sont prévus.

7. Injecteur de carburant selon la revendication 6,
**caractérisé en ce que**
les alésages de refroidissement (45, 48) s'étendent dans la direction axiale.

8. Injecteur de carburant selon l'une quelconque des revendications 6 ou 7,
**caractérisé en ce que**
les alésages de refroidissement (45, 48) sont connectés hydrauliquement l'un à l'autre par le biais d'une poche (47) qui est réalisée de préférence entre la partie de boîtier (11) et une partie de boîtier supplémentaire axialement adjacente à cette partie de boîtier (11).

9. Injecteur de carburant selon l'une quelconque des revendications précédentes,
**caractérisé en ce que**
l'actionneur (37) est un actionneur électromagnétique dont la plaque d'induit (33) en liaison fonctionnelle avec un élément de soupape de commande est disposée dans un espace de plaque d'induit (39) qui est connecté hydrauliquement à un espace de soupape (35) monté directement en aval de la soupape de commande (31), de préférence indépendamment de fentes de guidage éventuelles exclusivement, par le biais de l'au moins un alésage de refroidissement (45, 48).

10. Injecteur de carburant selon l'une quelconque des revendications 1 à 8,
**caractérisé en ce que**
l'actionneur (37) est un actionneur piézo-électrique qui est disposé dans un espace d'actionneur qui est connecté hydrauliquement à un espace de soupape (35) monté directement en aval de la soupape de commande (31), de préférence indépendamment de fentes de guidage éventuelles exclusivement, par le biais de l'au moins un alésage de refroidissement (45, 48).

11. Moteur à combustion interne comprenant un injecteur de carburant (1) selon l'une quelconque des revendications précédentes fixé à un bloc-moteur.

12. Moteur à combustion interne selon la revendication 11,
**caractérisé en ce que**
la partie de boîtier (11) est accouplée thermiquement au bloc-moteur, de préférence par application directe contre le bloc-moteur et/ou contre un élément de transfert thermique s'appliquant contre le bloc-moteur dans une région radialement à l'extérieur de l'au moins un alésage de refroidissement (45, 48).
